# EUROPÄISCHE PATENTSCHRIFT

(11) **EP 0 598 175 B1**
(45) Veröffentlichungstag und Bekanntmachung des Hinweises auf die Patenterteilung: **02.05.1997**
(21) Anmeldenummer: 93105313.6
(22) Anmeldetag: 31.03.1993
(51) Int. Cl.: B65D 88/12

(54) **Versorgungs- und Entsorgungsbehälter**
Supply- and disposal container
Récipient de distribution et de collection

(30) Priorität: 19.11.1992 DE 9215689 U
(43) Veröffentlichungstag der Anmeldung: 25.05.1994
(73) Patentinhaber: Gebr. OTTO KG, 57223 Kreuztal (DE)
(72) Erfinder: Kirschke, Detlev, D 5910 Kreuztal (DE)
(74) Vertreter: COHAUSZ HASE DAWIDOWICZ & PARTNER

(56) Entgegenhaltungen:
- DE-U- 7 631 451
- DE-U- 8 119 693
- DE-U- 9 206 686
- DE-U- 9 208 181
- FR-A- 2 605 988

## Beschreibung

Die Erfindung betrifft einen doppelwandigen Behälter für den Transport gefährlicher Flüssigkeiten, etwa CKWs, mit einer oberen, durch einen Deckel fest verschließbaren Öffnung, wobei die doppelwandige, metallene Wand des Behälters die Form eines geraden Kreiszylinders aufweist, dessen Achse senkrecht steht, und der Behälter von einem Gestell umgeben ist, das die Behälteroberseite und den Behälterdeckel überragt.

Es ist bekannt, gefährliche Flüssigkeiten wie Chlorkohlenwasserstoff zu einem Verbraucher wie einer chemischen Reinigung durch Behälter zu bringen, die neben die Reinigungsmaschine gestellt werden und eine Auffangwanne erfordern, in die sie gestellt werden, um versehentlich ausfließende Flüssigkeit auffangen zu können. Hierdurch entsteht ein verhältnismäßig großer technischer Aufwand.

Aus DE-U-76 31 451 ist ein Container in einem Rahmengestell bekannt. Der Container stützt sich auf Tragschuhen ab und kann nur mit hohem Aufwand ausgewechselt werden.

Aufgabe der Erfindung ist es, Behälter für den An- und Abtransport gefährlicher Flüssigkeiten zu schaffen, die bei einfacher Konstruktion und Handhabung eine hohe Sicherheit gewährleisten und einen leichten Austausch des Behälters im Gestell zulassen.

Diese Aufgabe wird erfindungsgemäß dadurch gelöst, daß an der Außenseite der Wand Halteteile angeschweißt sind, die an dem Gestell befestigt sind, daß die Halteteile an dem Gestell angeschraubt sind und daß die Halteteile U-förmige Bügel sind, deren Schenkelenden an der Behälteraußenseite angeschweißt sind.

Ein solcher Behälter besitzt bei hoher Stabilität eine optimale Sicherheit, da das den Behälter umgebende Gestell die Stabilität wesentlich erhöht und von außen einwirkende Stöße abfängt. Auch läßt das Gestell eine einfache Stapelbarkeit zu. Ferner können Transportgeräte wie Sackkarren und Gabelstapler den Behälter leicht fassen. Die zwischen dem Behälter und dem Gestell befindlichen Halteteile führen zu einer besonders einfachen Befestigung des Gestells am Behälter, wobei ein Austauschen des Behälters leicht durchführbar ist.

Besonders vorteilhaft ist es, wenn die Gestellaußenseite quaderförmig ist, wobei die Gestellbodenseite quadratisch ist und die vier senkrechten Gestellaußenkanten von senkrechten Profilen gebildet sind. Hierbei kann das Gestell aus Metallprofilen zusammengesetzt sein. Eine große Haltbarkeit wird erreicht, wenn die Metallprofile außenseitig verzinkt sind. Für einen einfachen Transport wird vorgeschlagen, daß die Metallprofile des Gestells seitlich Öffnungen für die Vorsprünge einer Sackkarre aufweisen.

Besonders vorteilhaft ist es, wenn im Behälterinneren ein senkrechtes Saugrohr koaxial befestigt ist, das oben in einem Saugstutzen des Deckels endet. Hierbei kann das Saugrohr am unteren Ende ein Rückschlagventil aufweisen, so daß nach Entleeren des Behälters auch das Innere des Saugrohres noch abgesaugt werden kann. Besonders vorteilhaft ist es hierbei, wenn das Saugrohr mit seinem unteren Ende in einem Sumpf endet, der von einer muldenförmigen Vertiefung des Behälterbodens gebildet ist.

Vorzugsweise wird vorgeschlagen, daß der Behälter aus Stahlblechen besteht und die Innenseite der inneren Behälterwand mit Kunststoff beschichtet ist. Hierbei kann der Kunststoff ein thermisch härtender Duroplast sein. Auch kann der Behälter aus rostfreiem Stahl bestehen.

Um verschüttete Flüssigkeiten im oberen Bereich des Behälters aufzufangen, wird vorgeschlagen, daß auf der Behälteroberseite im Bereich um den Deckel herum ein Rahmen befestigt ist, der die oberen Stutzen rundum umgibt und einen Auffangraum bildet.

Eine Innenreinigung des Behälters wird insbesondere durch Reinigungsmaschinen dann erleichtert, wenn die obere kreisförmige Öffnung des Behälters einen Druchmesser aufweist, der gleich dem Innendurchmesser des Behälters ist.

Zwei Ausführungsbeispiele der Erfindung sind in den Zeichnungen dargestellt und werden im folgenden näher beschrieben. Es zeigen:
- Figur 1:: Einen senkrechten Achsialschnitt durch ein erstes Ausführungsbeispiel.
- Figur 2:: In der oberen Hälfte eine Draufsicht auf den Behälter und in der unteren Hälfte einen waagerechten Schnitt durch den Behälter.
- Figur 3:: Eine vergrößerte Darstellung der seitlichen Haltebügel.
- Figur 4:: Einen senkrechten Achsialschnitt durch ein zweites Ausführungsbeispiel und
- Figur 5:: in der oberen Hälfte eine Draufsicht auf den Behälter und in der unteren Hälfte einen waagerechten Schnitt durch den Behälter.

Der Behälter 1 weist eine senkrechte, doppelwandige Außenwand 2 in Form eines geraden Kreiszylinders auf. Die Außenwand 2 geht unten in einen doppelwandigen Boden 3 über und besteht aus Metall, insbesondere aus Stahlblech, das auf der Innenseite der inneren Behälterwand mit einem Kunststoff, vorzugsweise mit einem thermisch härtenden Duroplast beschichtet ist. Alternativ können die die Behälterwände und den Behälterboden bildenden Stahlbleche aus rostfreiem Stahl sein.

Auf der Oberseite weist der Behälter eine waagerechte Öffnung 4 auf, die durch einen waagerechten Deckel 5 verschließbar ist. Der Durchmesser D der oberen Öffnung 4 entspricht dem Innendurchmesser des Behälters, so daß der obere Rand der senkrechten Behälterwand 2 den Öffnungsrand bildet. Hierbei kann der Öffnungsrand durch einen Metallring 6 verstärkt sein.

Der Deckel 5 weist an seiner Periferie eine umlaufende Dichtung 7 auf, die auf der Oberseite des Öffnungsrands zur Anlage gelangt. Der Deckel besitzt an seiner Oberseite einen Stutzen 8 für eine Pendelleitung, einen Einfüllstutzen 9 und einen Stutzen 10 für eine Überfüllsicherung.

Der Deckel ist an der Behälterwand, insbesondere am Metallring 6 durch Flügelschrauben 21 gehalten, die Halteklammern 22 festziehen, die den Behälterrand übergreifen.

Die drei Stutzen 8-10 sind von einem umlaufenden Rahmen 11 umgeben, der auf der Oberseite des Deckels 5 befestigt ist und einen Auffangraum 12 bildet für verschüttete Flüssigkeit.

Der Behälter 1 ist von einem Gestell 13 umgeben, das eine quadratische Grundfläche bildet und vier senkrechte Stützen 14 an den vier Ecken besitzt, die den Behälter nach unten und oben überragen. Die Stützen 14 werden von Metallprofilen gebildet, die außenseitig verzinkt und miteinander durch waagerechte Profile 15 verbunden sind. An den waagerechten Profilen 15 sind Halteteile 16 in Form U-förmiger Bügel angschraubt, deren Basis 17 waagerecht liegt und deren Schenkelenden 18 an der Außenwand des Behälters angeschweißt sind.

Das Gestell 13 bildet an der Oberseite Ausnehmungen 19, in die untere Bereiche, insbesondere Füße 20 des Gestells eines darüberstehenden Behälters einliegen, so daß bei gestapelten Behältern diese unverrückbar aufeinander feststehen.

Die Ausführung nach den Figuren 4 und 5 unterscheidet sich von der Ausführung nach Figur 1 bis 3 durch folgende Merkmale:

Der obere Deckel 5 weist einen kleineren Durchmesser auf als der Innendurchmesser D des Behälters, wobei auf der Oberseite des Behälters ein Metallring 6a aufgeschweißt ist, auf dem der Deckel 5 mit seiner ringsumlaufenden Dichtung 7 zur Anlage gelangt.

Während der Behälter im ersten Ausführungsbeispiel zur Entsorgung eingesetzt wird und damit einen Einfüllstutzen 9 besitzt, wird der Behälter nach den Figuren 4 und 5 zur Versorgung benutzt und der Stutzen 9 bildet einen Saugstutzen, an dem ein Saugrohr 23 senkrecht und koaxial zum Behälter befestigt ist. Das Saugrohr 23 endet mit seinem unteren Ende in einer Mulde 24 im Behälterboden, um auch die letzten Reste aus dem Behälter absaugen zu können. Am unteren Ende ist im oder am Saugrohr 23 ein Rückschlagventil 25 befestigt, das ein vollständiges Entleeren des Saugrrohres ermöglicht.

## Patentansprüche

1. Doppelwandiger Behälter (1) für den Transport gefährlicher Flüssigkeiten, etwa CKWs, mit einer oberen, durch einen Deckel fest verschließbaren Öffnung (4), wobei die doppelwandige, metallene Wand (2) des Behälters die Form eines geraden Kreiszylinders aufweist, dessen Achse senkrecht steht, und der Behälter (1) von einem Gestell (13) umgeben ist, das die Behälteroberseite und den Behälterdeckel (5) überragt, **dadurch gekennzeichnet,**
- daß an der Außenseite der Wand (2) U-förmige Bügelals Halteteile (16) mit ihren Schenkelenden (18) angeschweißt und die Bügel an dem Gestell (13) angeschraubt sind.

2. Behälter nach einem der vorherigen Ansprüche, **dadurch gekennzeichnet,** daß die Gestellaußenseite quaderförmig ist, wobei die Gestellbodenseite quadratisch ist und die vier senkrechten Gestellaußenkanten von senkrechten Profilen (14) gebildet sind.

3. Behälter nach einem der vorherigen Ansprüche, **dadurch gekennzeichnet,** daß das Gestell (13) aus Metallprofilen zusammengesetzt ist.

4. Behälter nach Anspruch 3, **dadurch gekennzeichnet,** daß die Metallprofile außenseitig verzinkt sind.

5. Behälter nach Anspruch 1 oder 4, **dadurch gekennzeichnet,** daß die Metallprofile des Gestells seitlich Öffnungen für die Vorsprünge einer Sackkarre aufweisen.

6. Behälter nach einem der vorherigen Ansprüche, **dadurch gekennzeichnet,** daß im Behälterinneren ein senkrechtes Saugrohr (23) koaxial befestigt ist, das oben in einem Saugstutzen (9) des Deckels endet.

7. Behälter nach Anspruch 6, **dadurch gekennzeichnet,** daß das Saugrohr (23) am unteren Ende ein Rückschlagventil (25) aufweist.

8. Behälter nach Anspruch 6 oder 7, **dadurch gekennzeichnet,** daß das Saugrohr (23) mit seinem unteren Ende in einem Sumpf (24) endet, der von einer muldenförmigen Vertiefung des Behälterbodens (3) gebildet ist.

9. Behälter nach einem der vorherigen Ansprüche, **dadurch gekennzeichnet,** daß der Behälter (1) aus Stahlblechen besteht und die Innenseite der inneren Behälterwand mit Kunststoff beschichtet ist.

10. Behälter nach Anspruch 9, **dadurch gekennzeichnet,** daß der Kunststoff ein thermisch härtender Duroplast ist.

11. Behälter nach einem der vorherigen Ansprüche, **dadurch gekennzeichnet,** daß der Behälter (1) aus rostfreiem Stahl besteht.

12. Behälter nach einem der vorherigen Ansprüche, **dadurch gekennzeichnet,** daß auf der Behälteroberseite im Bereich um den Deckel (5) herum ein Rahmen (11) befestigt ist, der die oberen Stutzen (8-10) rundum umgibt und einen Auffangraum (12) bildet.

13. Behälter nach einem der Ansprüche 1 bis 11, **dadurch gekennzeichnet,** daß die obere kreisförmige Öffnung (4) des Behälters (1) einen Druchmesser aufweist, der gleich dem Innendurchmesser (D) des Behälters ist.

## Claims

1. A double-walled container (1) for transporting hazardous liquids, such as chlorinated hydrocarbons, having a top opening (4) tightly closable by a cover, wherein the double-walled metal wall (2) has the shape of a straight circular cylinder whose axis is vertical; the container (1) is enclosed by a frame which extends beyond the top side of the container and the container cover (5), characterized in that U-shaped bowed members acting as retaining members (16) are welded via their arm ends (18) to the outside of the wall (2), and the bowed members are screwed to the frame (13).

2. A container according to one of the preceding claims, characterized in that the outside of the frame is parallelipipedic, the bottom side of the frame being square and the four vertical outer edges of the frame being formed by vertical sections (14).

3. A container according to one of the preceding claims, characterized in that the frame (13) is made up of metal sections.

4. A container according to claim 3, characterized in that the metal sections are galvanized on the outside.

5. A container according to claims 1 or 4, characterized in that the metal sections of the frame have lateral openings for the projections of a sack truck.

6. A container according to one of the preceding claims, characterized in that attached coaxially in the inside of the container is a vertical suction pipe (23) which terminates at the top in a suction spigot (9) of the cover.

7. A container according to claim 6, characterized in that the suction pipe (23) has a non-return valve (25) at its bottom end.

8. A container according to claims 6 or 7, characterized in that the suction pipe (23) terminates at its bottom end in a sump (24) which is formed by a trough-shaped depression of the container bottom (3).

9. A container according to one of the preceding claims, characterized in that the container (1) is made from steel sheets and the inside of the inner container wall is coated with plastics.

10. A container according to one of the preceding claims, characterized in that the plastics is a thermally setting duroplastic.

11. A container according to one of the preceding claims, characterized in that the container (1) is made from stainless steel.

12. A container according to one of the preceding claims, characterized in that attached to the top side of the container in the zone around the cover (5) is a frame (11) which encircles the top spigots (8-10) and forms an interception space (12).

13. A container according to one of claims 1 to 11, characterized in that the top circular opening (4) of the container (1) has a diameter which is equal to the internal diameter (D) of the container.

## Revendications

1. Récipient (1) à double paroi pour le transport de fluides dangereux, comme des hydrocarbures chlorés, avec une ouverture supérieure (4) pouvant être clos de manière ferme par un couvercle, la paroi métallique double (2) du récipient présentant la forme d'un cylindre circulaire droit dont l'axe est vertical et le récipient (1) étant entouré par un bâti (13) qui dépasse au-dessus de la face supérieure du récipient et du couvercle de récipient (5), caractérisé en ce que, sur la face extérieure de la paroi (2), des brides en forme de U, en tant que pièces de retenue, sont soudées par leurs extrémités de branche (18) et les brides sont vissées au bâti (13).

2. Récipient selon la revendication 1, caractérisé en ce que la face extérieure du bâti est parallélépipédique, la face de fond du bâti étant carrée et les quatre arêtes extérieures verticales du bâti étant formées par des profilés (14) verticaux.

3. Récipient selon l'un des revendications précédentes, caractérisé en ce que le bâti (13) est composé de profilés métalliques.

4. Récipient selon la revendication 3, caractérisé en ce que les profilés métalliques sont galvanisés sur leur face extérieure.

5. Récipient selon la revendication 3 ou 4, caractérisé en ce que les profilés métalliques du bâti présentent latéralement des ouvertures pour les saillies d'un diable.

6. Récipient selon l'une des revendications précédentes, caractérisé en ce qu'un tube d'aspiration (23) vertical est fixé coaxialement dans l'intérieur du récipient et se termine en haut en une tubulure d'aspiration (9) du couvercle.

7. Récipient selon la revendication 6, caractérisé en ce que le tube d'aspiration (23) présente à l'extrémité inférieure un clapet anti-retour (25).

8. Récipient selon les revendications 6 ou 7, caractérisé en ce que le tube d'aspiration (23) se termine à son extrémité inférieure dans un puisard (24) qui est formé par un creux en forme d'auge du fond du récipient (3).

9. Récipient selon l'une des revendications précédentes, caractérisé en ce que le récipient (1) est constitué de tôles d'acier et la face interne de la paroi intérieure du récipient est revêtue de matière synthétique.

10. Récipient selon la revendication 9, caractérisé en ce que la matière synthétique est une résine thermodurcissable.

11. Récipient selon l'une des revendications précédentes, caractérisé en ce que le récipient (1) est constitué d'acier inoxydable.

12. Récipient selon l'une des revendications précédentes, caractérisé en ce qu'un cadre (11) est fixé sur la face supérieure du récipient dans la zone autour du couvercle (5), entoure les tubulures supérieures (8-10) tout autour et forme un volume collecteur (12).

13. Récipient selon l'une des revendications 1 à 11, caractérisé en ce que l'ouverture supérieure circulaire (4) du récipient (1) présente un diamètre qui est égal au diamètre intérieur (D) du récipient.
